# EUROPÄISCHE PATENTSCHRIFT

(11) **EP 1 321 605 B1**
(45) Veröffentlichungstag und Bekanntmachung des Hinweises auf die Patenterteilung: **23.09.2009**
(21) Anmeldenummer: 02027871.9
(22) Anmeldetag: 13.12.2002
(51) Int. Cl.: E05B 3/00, E05B 13/10, E05C 9/02

(54) **Betätigungshandhabe**
Actuation handle
Poignée d'actionnement

(30) Priorität: 21.12.2001 DE 10163707
(43) Veröffentlichungstag der Anmeldung: 25.06.2003
(73) Patentinhaber: HOPPE AG, D-35260 Stadtallendorf (DE)
(72) Erfinder: Eckhardt, Martin, Dr., 35041 Marburg (DE); Ludwig, Manfred, 35096 Weimar (DE); Bauer, Susanne, 36320 Kirtorf (DE); Kleis, Matthias, 34613 Schwalmstadt (DE)
(74) Vertreter: Buchhold, Jürgen

(56) Entgegenhaltungen:
- EP-A1- 0 763 638
- EP-A2- 0 386 651
- DE-C1- 19 541 214
- DE-C1- 19 744 141

## Beschreibung

Die Erfindung bezieht sich auf eine Betätigungshandhabe gemäß dem Oberbegriff von Anspruch 1.

Solche Handhaben sind als Fenster- und Türgriffe gebräuchlich. Bei ihrer Betätigung wird eine zugeordnete Einrichtung, z.B. ein Fenstergetriebe, eine Schloßnuß o.dgl. drehend mitgenommen, wodurch sich ein Fenster, eine Tür u.dgl. öffnen und schließen läßt. Eine Garnitur, d.h. ein Griffpaar, kann durch eine einfache Steckverbindung an Türblättern unterschiedlicher Stärke festgelegt werden, beispielsweise gemäß DE 77 24 049 U1, wonach allerdings Rastmittel für Funktionsstellungen nicht vorgesehen sind. Man bevorzugt demgegenüber Beschläge mit einem Anschlagkörper, an dem die Handhabe axialfest/drehbar angebracht ist und der Befestigungsnocken zum Anbringen an der Montagefläche hat, wobei Rastmittel gewisse Winkellagen des Griffes festlegen. Übliche Dreh-/Kipp-Beschläge haben eine Verschluß-, eine Kipp- und eine Schwenk-Position, so daß der Griff relativ zu einer Ausgangslage z.B. unter 0°, 90° bzw. 180° steht. Einen geeigneten Steckgriff beschreibt DE 42 31 123 C2, der aber mit seinem Hals unmittelbar im Fensterflügel gelagert ist und jedenfalls nach längerem Gebrauch kaum wackelfrei sitzt.

Verriegel- oder abschließbare Handhaben bieten mehr Sicherheit; häufig sollen sie nur von Befugten betätigt werden. Beispiele solcher Handhaben sind in DE 86 24 544 U1 und in EP 0 386 651 B1 beschrieben. Die Konstruktionen umfassen allgemein eine im Griffkopf angeordnete Schließ- oder Riegeleinrichtung, mit der ein Bolzen in eine Bohrung am Anschlagkörper vorgeschoben oder daraus zurückgezogen wird, um den Griff zu ver- bzw. entriegeln.

Namentlich wo am Fenster- oder Türrahmen wenig Platz zur Verfügung steht, können die Abmessungen des Anschlagkörpers - einer Rosette oder eines Türschildes - stören, wobei häufig noch eine diesen Körper übergreifende Abdeckung vorhanden ist, z.B. gemäß DE 197 44 141 C1. Auch ästhetisch sind die manchmal recht klobigen Anschlagmittel oft weniger befriedigend.

Wo an einem Flügelrahmen genügend Tiefe zur Verfügung steht, kann eine mit einer langen Führungshülse versehene Handhabe nach DE 195 41 214 C2, in deren Griffhals eine Druckfeder sitzt, in eine Montagebohrung eingesetzt werden. Die genau einzupassende Hülse wird am inneren Ende nur von einem Rastbolzen gehaltert, der mit einem Ritzel an einem Quergehäuse verrastet und der allein die Kraft der Druckfeder aufzunehmen hat. An dem Ritzel greift eine falzseitig eingeführte Treibstange an, mit der sich verschiedene Funktionspositionen einstellen lassen. Es fehlt jedoch eine Verschraubung am Fensterprofil, so daß namentlich im Langzeit-Gebrauch ein dauerhaft fester Sitz des Beschlages nicht gewährleistet ist.

Es ist ein wichtiges Ziel der Erfindung, diese und weitere Nachteile des Standes der Technik auf möglichst wirtschaftliche Weise zu überwinden und eine Handhabe zu schaffen, die sich ohne störende Anschlagkörper-Abmessungen auch auf engem Raum zuverlässig und dauerhaft fest anbringen läßt. Die Konstruktion soll kostengünstig herstellbar und bequem montierbar sein sowie im Gebrauch hohe Stabilität aufweisen.

Hauptmerkmale der Erfindung sind im kennzeichnenden Teil von Anspruch 1 angegeben. Ausgestaltungen sind Gegenstand der Ansprüche 2 bis 20.

Bei einer Betätigungshandhabe, insbesondere einem Fenstergriff, mit einem Griff-Hauptteil und einem Griffkopf, der in einen Griffhals ausläuft und ein Loch zur formschlüssigen Aufnahme eines Mitnehmer-Mehrkants aufweist, und mit einem den Griffhals lagernden Grundkörper, welcher Nocken zur Befestigung an einer Anschlagfläche hat, z.B. an einem Fensterrahmen, und welcher mit Rastmitteln zum Festlegen bevorzugter Griffpositionen versehen ist, sieht die Erfindung laut Anspruch 1 vor, daß der Grundkörper in den Griffhals axial einspringend von diesem umschlossen und mit einem Rastkörper verbunden oder verbindbar ist, der mit im Griffhals-Inneren befindlichen Rastelementen unmittelbar zusammenwirkt. Der Grundkörper ist daher ganz (oder zumindest mit seinen Hauptteilen) im Inneren des Griffhalses untergebracht und infolgedessen nicht (oder höchstens mit einem dünnen, scheibenähnlichen Rand) unter dem Ende des Griffhalses sichtbar. Es bedarf keiner sonstigen Einbauteile oder Zwischenelemente, um eine gewünschte Rastung herbeizuführen, die herkömmlich meist auch größere Abmessungen voraussetzte. Die Außenabmessungen werden erfindungsgemäß allein durch den Griffhals bestimmt, der direkt vor der Montagefläche endet. Das trägt zu gefälligem Aussehen wie auch zu geringem Platzbedarf bei. Die Handhabe läßt sich daher ohne weiteres auch an schmalen Profilen montieren.

Im Einklang mit Anspruch 2 weist der Grundkörper eine zentrische Bohrung auf, die eine von dem Mehrkant durchsetzte, diesen im Griffhals-Inneren führende Buchse gleitbar lagert und führt. Dadurch ist bei minimalem Bewegungsspiel eine zuverlässige Lagerung des Griffes hergestellt. Zusätzlich sieht Anspruch 3 vor, daß der Grundkörper mit einem äußeren Gleitring in dem Griffhals gelagert bzw. geführt ist; das gewährleistet eine trotz kurzer Lager- bzw. Führungslänge sichere Radialabstützung.

Zu kleinen Gesamtabmessungen trägt es ferner bei, wenn nach Anspruch 4 der Grundkörper einerseits einen die Nocken tragenden Flansch und andererseits eine Ringfläche aufweist, auf welcher ein Gleitring sitzt. Damit werden an einem Bauteil auf engstem Raum die Funktionen sicherer Befestigbarkeit und angemessen breiter Führungs- bzw. Lagerungsbasis vereinigt.

Konstruktiv ist es günstig, daß gemäß Anspruch 5 der Griffhals innen mit einander diametral gegenüberliegenden Rastvertiefungen versehen ist, die mit Rastnasen an einer Verdrehsicherung zusammenwirken, welche mit der Buchse und/oder dem Rastkörper - falls dies separate Bauelemente sind - verbunden oder verbindbar ist. So ist eine spielfreie Drehmitnahme und volle Drehmoment-Übertragung mit sehr geringem Aufwand gewährleistet.

Die Verdrehsicherung kann laut Anspruch 6 ein mit der Buchse einstückiges Federelement sein und nach Anspruch 7 zumindest zwei einander diametral gegenüberstehende Stege oder Doppelstege mit Rastnasen aufweisen, die mit den Rastelementen im Griffhals in Eingriff bringbar sind. In bevorzugtem Design sind hierbei Buchse und Rastkörper ein einstückiges, z.B. zweiflügeliges Kunststoff-Bauelement. Als Ausgestaltung sieht Anspruch 8 vor, daß das Federelement bogenförmige, radial nach außen abstehende und/oder ins Griffhals-Innere gerichtete, Rastnasen tragende Stege oder Doppelstege hat. Die Alternative von Anspruch 9 besteht darin, daß zwei Paare von einander diametral gegenüberstehenden Stegen oder Doppelstegen vorhanden sind. Die Verdrehsicherung 40 kann z.B. zwei Doppelfederstege aufweisen oder einen geschlossenen, vierflügeligen Ring bilden.

Hohe Stabilität leistet die Anordnung von Anspruch 10, wonach der Mehrkant von einer Dübelbuchse umschlossen ist, die abgesetzte, an den Kantflächen anliegende Spreizteile aufweist und mit einem Hülsenteil in der Buchse gleitbeweglich gelagert ist. Einerseits ist dadurch freie Drehbarkeit, andererseits aber eine dübelartige Axialverankerung im Griffhals-Inneren gesichert.

Mit Anspruch 11 wird Schutz dafür beansprucht, dais der Grundkorper durch stirhseitig an einem Rahmen, einem daran angeordneten Profil, einem Getriebekasten o.dgl. schräg eingeführte Schrauben befestigbar ist. Während herkömmliche Anschlagkörper eine frontseitige Befestigung und mithin eine prinzipiell nicht verringerbare Mindest-Bauhöhe bedingen, wird diese nach der Erfindung auf Null gebracht, denn dank der Montage von der Stirnseite des Tragkörpers her - d.h. eines Fensterrahmens, eines Türblatts usw. - benötigt man frontseitig keinen Schraubsockel.

Speziell sieht Anspruch 12 vor, daß die Nocken parallel zur Achse der Bohrung ausgerichtet sind und schräg dazu verlaufende Gewindelöcher haben, in welche die Schrauben einziehbar sind, deren Enden den Grundkörper an die Montagefläche heranholen und daran verankern. Diese Befestigung hält infolgedessen hoher Beanspruchung stand. Zur Erleichterung der Montage trägt bei, daß die Nocken von allgemein zylindrischer Grundform sind und laut Anspruch 13 abgesetzte, mit Einführschrägen versehene Enden haben, die leicht in vorbereitete Bohrungen einsetzbar sind und sich dort insbesondere formschlüssig an Gegenflächen abstützen können.

Eine andere wichtige Weiterbildung der Erfindung besteht gemäß Anspruch 14 darin, daß im Griffhals eine Ausnehmung zur Aufnahme einer Schließ- oder Riegeleinheit vorhanden ist, wodurch man eine absperr- oder verriegelbare Griffversion erhält. Dazu ist laut Anspruch 15 am Grundkörperumfang wenigstens ein Fortsatz mit einer Höhlung vorhanden, die mit einem im Griffhals verschieblichen und darin eine Bohrung durchsetzenden Sperr- oder Riegelbolzen in Eingriff bringbar ist. Hat der Grundkörper nach Anspruch 16 zwei einander diametral gegenüberliegende Fortsätze mit nach außen offenen Höhlungen, so kann die eine oder die andere Höhlung den Bolzen aufnehmen und der Griff ist in zwei um 180° versetzten Positionen absperr- bzw. verriegelbar. Nach Anspruch 17 sind an der Verdrehsicherung zwischen den Federstegen Umfangs-Ausnehmungen vorhanden, in denen die Fortsätze mit Klemmsitz gefaßt sind, wodurch sich hohe Stabilität und sichere Verriegelung ergeben.

Eine wichtige Weiterbildung zeichnet sich im Einklang mit Anspruch 18 dadurch aus, daß im Sperr- bzw. Verriegelungszustand der Bolzen in der Griffhals-Bohrung sowie in der zugeordneten Höhlung geführt ist, also auf relativ langer Strecke, was zu erhöhter Sicherheit beiträgt. Indem laut Anspruch 19 das Ende des Bolzens im Sperr- bzw. Verriegelungs-Zustand mit mehr als der Hälfte des Umfangs von dem benachbarten Fortsatz umschlossen und in die daneben befindliche Rastvertiefung des Griffhalses gedrückt ist, erzielt man durch diesen allseitigen Formschluß ein hohes Verriegelungsmoment, obwohl der Radialabstand des Bolzens von der Griff-Drehachse wegen der insgesamt geringen Abmessungen relativ klein ist.

Daß der Bolzen gemäß Anspruch 20 im Sperr- bzw. Verriegelungs-Zustand in den ihn aufnehmenden Führungs-Ausnehmungen auf Scherung parallel zu seiner Längsachse beanspruchbar ist, beseitigt die in vergleichbaren Anordnungen bisher bestehende Gefahr eines Abscherens des Riegelbolzens nun dank eines großen Belastungsquerschnitts, der sich über die gesamte Bolzenlänge erstreckt. Der Lastversuch beweist, daß ein Bruch am Riegelbolzen selbst bei hohen Momenten nicht eintritt.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1: eine auseinandergezogene Ansicht der Bestandteile einer Handhabe, gesehen schräg von oben,
- Fig. 2: eine auseinandergezogene Ansicht der Handhaben-Bestandteile von Fig. 1, gesehen schräg von unten,
- Fig. 3: eine Schrägdraufsicht auf einen Grundkörper mit aufgesetztem Rastkörper,
- Fig. 4: eine Schrägdruntersicht auf den Grundkörper von Fig. 3,
- Fig. 5: eine Axialschnittansicht einer Handhabe,
- Fig. 6: einen Querschnitt entsprechend der Linie VI-VI in Fig. 5 und
- Fig. 7: einen Querschnitt ähnlich Fig. 6, jedoch bei abgewandelter Bauform.

Man erkennt in den Explosionsansichten von Fig. 1 und 2 einen Griff 10 mit einem Hauptteil 11, an den ein Griffkopf 12 anschließt, der in einen Griffhals 13 ausläuft. Dieser nimmt in seinem Inneren 14 die übrigen Bauteile auf, nämlich einen Rastkörper 30, der mit einer Buchse 32 in einem Grundkörper 20 geführt ist, auf welchem ein Gleitring 38 eine äußere Führung und Lagerung im Griffhals-Inneren 14 bewirkt, und einen Vierkant 25, der in ein Vierkantloch 15 des Griffhalses einführbar ist und darin zusammen mit den vorgenannten Bauteilen durch eine Dübelbuchse 45 gehalten wird.

Der allgemein rotationssymmetrische Grundkörper 20 ist der Deutlichkeit halber in Fig. 3 und Fig. 4 vergrößert gezeichnet. Er hat einen Flansch 22, von dem nach unten Nocken 24 abstehen, die zur Befestigung an einer (nicht gezeichneten) Anschlagfläche dienen. Nach oben stehen von dem Flansch 22 zwei einander diametral gegenüberliegende Fortsätze 60 ab, die radial nach außen nicht ganz bis an eine Ringfläche 28 reichen, auf welcher der Gleitring 38 sitzt. Im Inneren hat der Grundkörper 20 eine zentrale Bohrung 26, in der nach Montage des Rastkörpers 30 (Fig. 3) die endseitig abgesetzte Buchse 32 mit ihrem Hülsenteil gleitgelagert ist.

Der Rastkörper 30 ist mit einer Verdrehsicherung 40 versehen, nämlich mit einem einstückigen Federelement, das zwei einander diametral gegenüberliegende Stege 42 mit je einer nach außen radial vorspringenden Rastnase 44 aufweist (vergl. Fig. 6). Um besonders große Rastkraft zu erzielen, können die Federelemente 40 Doppelstege 68 aufweisen (Fig. 7).

Das Griffhals-Innere 14 hat endseitig eine Ringfläche 16 (Fig. 2), an die axial einwärts eine konzentrisch einspringende Ringstufe 17 anschließt, die in Umfangsabständen mit Rastvertiefungen 18 versehen ist. Diese wirken mit den Rastnasen 44 der Federstege 42 bzw. 68 an der Verdrehsicherung 40 des Rastkörpers 30 zusammen. Deren Bemessung ist so gewählt, daß die Rastnasen 44 im montierten Zustand unter Vorspannung in den Rastvertiefungen 18 des Griffhals-Inneren 14 sitzen, und die Stege 42 bzw. 68 sind bogenförmig so gestaltet, daß sie an den Innenflächen der Ringstufe 17 entlanggleiten (vergl. Fig. 6 und 7), wenn eine Relativbewegung zwischen der Baueinheit von Fig. 3 und dem Griff 10 stattfindet.

Der Griffhals 13 nimmt den im Loch 15 sitzenden Vierkant 25 mit, welcher in der Dübelbuchse 45 (Fig. 1) gehalten ist, deren Hülsenteil 46 die Zentralbohrung 36 der Rastkörper-Buchse 32 gleitend führt. Am inneren Boden des Ringkörpers 20 kommt ein Bund 49 der Dübelbuchse 45 zur Anlage. Der in ihr Vierkantloch 47 axial eingeführte Vierkant 25 preßt Spreizabschnitte 48 (Fig. 2) auseinander, welche die Verankerung der Dübelbuchse 45 im Vierkantloch 15 des Griffhalses 12 und damit zugleich die Axialfixierung der ganzen Baugruppe bewirken. Das kann noch durch Verklebung gesichert werden, beispielsweise indem man vor der Endmontage in das Loch 15 einen Kleber einbringt, der nach dem Einschieben der Spreizteile 48 aushärtet.

Wie man deutlich aus Fig. 2 und Fig. 4 ersieht, haben die Befestigungsnocken 24 parallel zueinander verlaufende schräge Gewindelöcher 34 zur Aufnahme von Schrauben 35, die beispielsweise Innensechskantschrauben sein können und das Profil eines (nicht gezeichneten) Getriebekastens von der Stirnseite her durchsetzen oder auf andere Weise stirnseitig z.B. an einem Fensterrahmen angreifen. Die Enden 64 der Nocken 24 sind mit Einführschrägen 66 versehen. Neben den Nocken 24 kann am Flansch 22 des Grundkörpers 20 eine Vertiefung 58 vorgesehen sein, die trotz fertigungsbedingter Radien (etwa an den Ansatzstellen der Nocken 24) ein sattes Anliegen der Bodenfläche 27 des Flansches 22 an der Befestigungsebene ermöglicht.

Ein abschließbarer Fenstergriff 10 ist in Fig. 5 dargestellt. Seine Hauptbestandteile sind dieselben wie oben beschrieben. Zusätzlich ist in eine drehachs-parallele Ausnehmung 52 am Griffkopf 12 eine allgemein mit 50 bezeichnete Schließ- oder Riegeleinheit eingesetzt, die im gezeichneten Ausführungsbeispiel einen Rundzylinder 54 mit einem Sperr- bzw. Riegelbolzen 55 hat, der unten in einer Bohrung 19 des Griffhalses 13 geführt ist.

Ein Schlüssel 56 ermöglicht die Betätigung der Einheit 50, so daß der Bolzen 55 aus dem Zylinder 54 nach unten vorgeschoben wird und aus der Bohrung 19 heraus in die Höhlung 62 eines der Fortsätze 60 eintritt, sofern der Griff 10 in eine Position geschwenkt ist, in der Höhlung 62 und Bolzen 55 miteinander fluchten. Man erkennt aus der Zusammenschau von Fig. 5 und Fig. 6 bzw. Fig. 7, daß das dann in der Höhlung 62 befindliche Ende des Bolzens 55 mit mehr als der Hälfte seines Umfangs von dem zugeordneten Fortsatz 60 umschlossen und in die benachbarte Rastvertiefung 18 des Griffhalses 13 gedrückt ist. Dieser satte Formschluß rundum bewirkt zusammen mit der so verlängerten Führung in der Bohrung 19 und dem dadurch großen Belastungsquerschnitt über die ganze Länge des Riegelbolzens 55 eine bemerkenswerte Stabilität im Sperr- bzw. Verriegelungs-Zustand. Es ergibt sich ein überaus hohes Verriegelungsmoment, obwohl der Radialabstand des Bolzens 55 von der (in der Mitte des Vierkants 25 liegenden) Griff-Drehachse wegen der insgesamt geringen Abmessungen relativ klein ist.

Im Beispiel der Fig. 7 ist der Rastkörper 30 gegenüber demjenigen von Fig. 6 insofern abgewandelt, als die sich gegenüberstehenden Federelemente 40 von Doppelstegen 68 gebildet sind. Das steigert die Radialfederkraft der Rastnasen 44 erheblich.

Die Erfindung ist nicht auf eine der vorbeschriebenen Ausführungsformen beschränkt, sondern in vielfältiger Weise abwandelbar. Man erkennt, daß die neuartige Handhabe einen robusten Aufbau hat, zu dessen günstigen Eigenschaften vor allem der überaus kompakte Grundkörper 20 und der mit ihm verbindbare - oder, in anderer Bauform, starr verbundene - Rastkörper 30 mit seiner elastischen Verdrehsicherung 40 beiträgt.

Zusammengefaßt schafft die Erfindung eine Betätigungshandhabe, insbesondere einen Fenstergriff 10, die bzw. der im Griffhals 13 ein Loch 15 zur formschlüssigen Aufnahme eines Vierkants 25 aufweist. Ein den Griffhals 13 lagernder Grundkörper 20 hat Nocken 24 zur Befestigung an einer Anschlagfläche und ist in den Griffhals 13 axial einspringend von diesem umschlossen. Zum Festlegen bevorzugter Griffpositionen ist der Grundkörper 20 mit einem Rastkörper 30 verbunden oder verbindbar, der mit im Griffhals-Inneren 14 befindlichen Rastelementen 18 unmittelbar zusammenwirkt. Eine zentrische Bohrung 26 lagert und führt eine von dem Vierkant 25 durchsetzte, diesen seinerseits im Griffhals-Inneren 14 führende Buchse 32. Zusätzlich ist der Grundkörper 20 mit einem äußeren Gleitring 38 im Griffhals 12 gelagert bzw. geführt, der innen mit einander gegenüberliegenden Rastvertiefungen 18 versehen ist. Diese wirken mit Rastnasen 44 an einer Verdrehsicherung 40 zusammen, die mit der Buchse 32 und/oder dem Rastkörper 30 verbindbar oder verbunden, bevorzugt sogar einstückig ist. Die Verdrehsicherung ist vorzugsweise ein Federelement 40 mit zumindest zwei einander gegenüberstehende Stegen 42 oder Doppelstegen 68, an denen Rastnasen 44 mit den Rastelementen 18 im Griffhals 12 in Eingriff bringbar sind. Insbesondere hat das Federelement 40 bogenförmige, radial nach außen abstehende und/oder ins Griffhals-Innere 14 gerichtete Stege, nämlich ein oder zwei Paare von Rastnasen 44 tragenden, einander gegenüberstehenden Stegen 42 bzw. 68. Im montierten Zustand ist der Vierkant 25 von einer Dübelbuchse 45 umschlossen, die abgesetzte, an den Kantflächen anliegende Spreizabschnitte 48 aufweist und mit einem Hülsenteil 46 die Buchse 32 gleitbeweglich lagert. Der Grundkörper 20 ist durch stirnseitig an einem Rahmen einem Profil, einem Getriebekasten o.dgl. schräg eingeführte Schrauben 35 befestigbar und hat dazu einen Flansch 22, von dem die Nocken 24 parallel zur Achse der Bohrung 26 abstehen. Schräg dazu verlaufen Gewindelöcher 34, in welche die Schrauben 35 einziehbar sind. Abgesetzte Nocken-Enden 64 sind mit Einführschrägen versehen.

Bei einer abschließbaren Version ist im Griffhals 12 eine Ausnehmung 52 zur Aufnahme einer Schließ- oder Riegeleinheit 50 vorhanden und der Grundkörper 20 hat umfangsseitig wenigstens einen Fortsatz 60 mit einer nach außen offenen Höhlung 62, die mit einem im Griffhals 12 verschieblichen Sperr- oder Riegelbolzen 55 in Eingriff bringbar ist. Zwischen den Federstegen 42 sind Umfangs-Ausnehmungen vorhanden, in denen die Fortsätze 60 mit Klemmsitz gefaßt sind. Im verriegelten Zustand ist das in der Höhlung 62 befindliche Ende des Bolzens 55 mit mehr als der Hälfte seines Umfangs in sattem Formschluß rundum von dem zugeordneten Fortsatz 60 umschlossen und in die benachbarte Rastvertiefung 18 des Griffhalses 13 gedrückt, was zusammen mit der verlängerten Führung in der Bohrung 19 und dem über die ganze Länge des Bolzens 55 wirkenden, hohen Belastungsquerschnitt bemerkenswerte Stabilität und ein großes Verriegelungsmoment bewirkt.

### Bezugszeichenliste

- 10: Griff
- 11: Hauptteil
- 12: Griffkopf
- 13: Griffhals
- 14: Inneres
- 15: Vierkant-Loch
- 16: Ringfläche
- 17: Ringstufe
- 18: Rastvertiefungen
- 20: Grundkörper
- 22: Flansch
- 24: Nocken
- 25: Vierkant
- 26: Bohrung
- 27: Bodenfläche
- 28: Ringfläche
- 30: Rastkörper
- 32: Buchse / Hülsenteil
- 34: Gewindelöcher
- 35: Schrauben
- 36: Bohrung

- 38: Gleitring
- 40: Verdrehsicherung/Federelement
- 42: Steg
- 44: Rastnase
- 45: Dübelbuchse
- 46: Hülsenteil
- 47: Vierkant-Loch
- 48: Spreizabschnitte
- 49: Bund
- 50: Schließ-/Riegeleinheit
- 52: Ausnehmung
- 54: Zylinder
- 55: Sperr-/Riegelbolzen
- 56: Schlüssel
- 58: Vertiefung
- 60: Fortsatz
- 62: Höhlung
- 64: Nocken-Enden
- 66: Einführschrägen
- 68: Doppelsteg
- L: Längsachse

## Patentansprüche

1. Betätigungshandhabe, insbesondere Fenstergriff (10), mit einem Griff-Hauptteil (11) und einem Griffkopf (12), der in einen Griffhals (13) ausläuft und ein Loch (15) zur formschlüssigen Aufnahme eines Mitnehmer-Mehrkants (25) aufweist, sowie mit einem den Griffhals (13) lagernden Grundkörper (20), welcher Nocken (24) zur Befestigung an einer Anschlagfläche hat, z.B. an einem Fensterrahmen, und welcher mit Rastmitteln (18, 44) zum Festlegen bevorzugter Griffpositionen versehen ist, **dadurch gekennzeichnet, daß** der Grundkörper (20) in den Griffhals (13) axial einspringend von letzterem umschlossen und mit einem Rastkörper (30) verbunden oder verbindbar ist, der mit im Griffhals-Inneren (14) befindlichen Rastelementen (18) unmittelbar zusammenwirkt.

2. Handhabe nach Anspruch 1, **dadurch gekennzeichnet, daß** der Grundkörper (20) eine zentrische Bohrung (26) aufweist, die eine von dem Mehrkant (25) durchsetzte, diesen im Griffhals-Inneren (14) führende Buchse (32) gleitbar lagert und führt.

3. Handhabe nach Anspruch 1 oder 2, **dadurch gekennzeichnet, daß** der Grundkörper (20) mit einem äußeren Gleitring (38) in dem Griffhals (12) gelagert bzw. geführt ist.

4. Handhabe nach einem der Ansprüche 1 bis 3, **dadurch gekennzeichnet, daß** der Grundkörper (20) einerseits einen die Nocken (24) tragenden Flansch (22) und andererseits eine Ringfläche (28) aufweist, auf welcher ein Gleitring (38) sitzt.

5. Handhabe nach einem der Ansprüche 1 bis 4, **dadurch gekennzeichnet, daß** der Griffhals (12) innen mit einander diametral gegenüberliegenden Rastvertiefungen (18) versehen ist, die mit Rastnasen (44) an einer Verdrehsicherung (40) zusammenwirken, welche mit der Buchse (32) und/oder dem Rastkörper (30) verbunden oder verbindbar ist.

6. Handhabe nach Anspruch 5, **dadurch gekennzeichnet, daß** die Verdrehsicherung ein mit der Buchse (32) einstückiges Federelement (40) ist.

7. Handhabe wenigstens nach Anspruch 5 oder 6, **dadurch gekennzeichnet, daß** die Verdrehsicherung (40) zumindest zwei einander diametral gegenüberstehende Stege (42) oder Doppelstegen (68) mit Rastnasen (44) aufweist, die mit den Rastelementen (18) im Griffhals (12) in Eingriff bringbar sind.

8. Handhabe wenigstens nach Anspruch 5 oder 6, **dadurch gekennzeichnet, daß** das Federelement (40) bogenförmige, radial nach außen abstehende und/oder ins Griffhals-Innere (14) gerichtete, Rastnasen (44) tragende Stege (42) oder Doppelstege (68) aufweist.

9. Handhabe nach Anspruch 7 oder 8, **dadurch gekennzeichnet, daß** das Federelement (40) zwei Paare von einander jeweils diametral gegenüberstehenden Stegen (42) oder Doppelstegen (68) aufweist.

10. Handhabe nach einem der Ansprüche 1 bis 9, **dadurch gekennzeichnet, daß** der Mehrkant (25) von einer Dübelbuchse (45) umschlossen ist, die abgesetzte, an den Kantflächen anliegende Spreizteile (48) aufweist und mit einem Hülsenteil (46) in der Buchse (32) gleitbeweglich gelagert ist.

11. Handhabe nach einem der Ansprüche 1 bis 10, **dadurch gekennzeichnet, daß** der Grundkörper (20) durch stirnseitig an einem Rahmen, einem daran angeordneten Profil, einem Getriebekasten o.dgl. schräg eingeführte Schrauben (35) befestigbar ist.

12. Handhabe wenigstens nach Anspruch 2 und Anspruch 11, **dadurch gekennzeichnet, daß** die Nocken (24) parallel zur Achse der zentrischen Bohrung (26) ausgerichtet sind und schräg dazu verlaufende Gewindelöcher (34) haben, in welche die Schrauben (35) einziehbar sind.

13. Handhabe nach Anspruch 12, **dadurch gekennzeichnet, daß** die Nocken (24) abgesetzte, mit Einführschrägen (66) versehene Enden (64) aufweisen.

14. Handhabe nach einem der Ansprüche 1 bis 13, **dadurch gekennzeichnet, daß** im Griffhals (12) eine Ausnehmung (52) zur Aufnahme einer Schließ- oder Riegeleinheit (50) vorhanden ist.

15. Handhabe wenigstens nach Anspruch 14, **dadurch gekennzeichnet, daß** der Grundkörper (20) umfangsseitig wenigstens einen Fortsatz (60) mit einer Höhlung (62) aufweist, die mit einem im Griffhals (12) verschieblichen und darin eine Bohrung (19) durchsetzenden Sperr- oder Riegelbolzen (55) in Eingriff bringbar ist.

16. Handhabe nach Anspruch 15, **dadurch gekennzeichnet, daß** zwei einander diametral gegenüberliegende Fortsätze (60) vorhanden sind, die nach außen offene Höhlungen (62) haben.

17. Handhabe nach einem der Ansprüche 7 bis 10 und nach Anspruch 15 oder 16, **dadurch gekennzeichnet, daß** die Verdrehsicherung (40) zwischen den Federstegen (42 bzw. 68) Umfangs-Ausnehmungen aufweist, in denen die Fortsätze (60) mit Klemmsitz gefaßt sind.

18. Handhabe nach einem der Ansprüche 15 bis 17, **gekennzeichnet durch** solche Ausbildung der Führungs- und Rastelemente, daß im Sperr- bzw. Verriegelungs-Zustand der Bolzen (55) in der Bohrung (19) und in der zugeordneten Höhlung (62) geführt ist.

19. Handhabe nach einem der Ansprüche 15 bis 18, **dadurch gekennzeichnet, daß** das Ende des Bolzens (55) im Sperr- bzw. Verriegelungs-Zustand mit mehr als der Hälfte des Umfangs von dem benachbarten Fortsatz (60) umschlossen und in die daneben befindliche Rastvertiefung (18) des Griffhalses (13) gedrückt ist.

20. Handhabe nach einem der Ansprüche 15 bis 19, **dadurch gekennzeichnet, daß** der Bolzen (55) im Sperr- bzw. Verriegelungs-Zustand in den ihn aufnehmenden Führungs-Ausnehmungen (18, 19, 62) auf Scherung parallel zu seiner Längsachse (L) beanspruchbar ist.

## Claims

1. Operating device, especially window handle (10), with a handle main part (11) and a handle head (12) ending in a handle neck (13) and having a hole (15) to positively receive a polygonal driving bolt (25), as well as with a the handle neck (13) supporting base body (20) with cams (24) for being fixed to a mounting surface, e. g. a window frame, and having catching elements (18, 44) to fix preferred handle positions, **characterized by** the base body (20) axially interlocking in the handle neck (13) being enclosed by the latter and being connected or connectable to a catch body (30) that is directly cooperating with the catching elements (18) located in the interior of the handle neck (13).

2. Operating device according to Claim 1, **characterized by** the base body (20) having a centric boring that holds and guides a sliding bush (32) passed through by the polygonal driving bolt (25) to guide the latter in the handle neck interior (14).

3. Operating device according to Claim 1 or 2, **characterized by** the base body (20) being supported or guided in the handle neck (13) by an outer sliding ring (38).

4. Operating device according to one of the Claims 1 to 3, **characterized by** the base body (20) having for one thing a flange (22) bearing the cams (24), and for another a ring surface (28) on which a sliding ring (38) is positioned.

5. Operating device according to one of the Claims 1 to 4, **characterized by** the handle neck (12) being equipped internally with diametrically opposed locking dents (18) that cooperate with snap-in noses (44) in a torsion stop (40) that is connected or connectable to the bush (32) and/or the catch body (30).

6. Operating device according to Claim 5, **characterized by** the torsion stop being with the bush (32) a single-piece spring element (40).

7. Operating device according to at least the Claims 5 or 6, **characterized by** the torsion stop (40) having at least two diametrically opposed webs (42) or double-webs (68) with snap-in noses (44) engageable with the locking elements (18) in the handle neck (12).

8. Operating device according to at least the Claims 5 or 6, **characterized by** the spring element (40) having curved webs (42) or double-webs (68) radially protruding to the outside and/or directed into the interior of the handle neck (14) and supporting snap-in noses (44).

9. Operating device according to Claims 7 or 8, **characterized by** the spring element (40) having two pairs of each diametrically opposed webs (42) or double-webs (68).

10. Operating device according to one of the Claims 1 to 9, **characterized by** the polygonal driving bolt (25) being enclosed by a dowel bush with reduced expansion parts (48) fitting closely to the polygonal driving bolt surfaces and which is with a socket part (46) glidingly placed in the bush (32).

11. Operating device according to one of the Claims 1 to 10, **characterized by** the base body (20) being mountable by screws (35) diagonally inserted on the face of a frame, a profile arranged thereto, of a gear casing, or the like.

12. Operating device at least according to Claim 2 and Claim 11, **characterized by** the cams (24) being arranged in parallel to the axis of the centric boring (26) and having threaded holes (34) diagonally thereto to receive the screws (35).

13. Operating device according to Claim 12, **characterized by** the cams (24) having reduced stumps (64) with lead-in bevels (66).

14. Operating device according to one of the Claims 1 to 13, **characterized by** the handle neck (12) having a recess (52) to receive a locking- or bolt unit (50).

15. Operating device at least according to Claim 14, **characterized by** the base body (20) having at its peripheral side at least one extension (60) with a hollow (62) to be engaged by a locking- or barring bolt (55) glidingly located within the handle neck (12) and passing therein through a boring (19).

16. Operating device according to Claim 15, **characterized by** showing two extensions (60) diametrically opposed to each other and that have hollows (62) open to the outside.

17. Operating device according to one of the Claims 7 to 10 and according to Claims 15 or 16, **characterized by** the torsion stop (40) having peripheral recesses between the spring webs (42, respectively 68) in which the extensions (60) are held by press fit.

18. Operating device according to one of the Claims 15 to 17, **characterized by** the design of the lead-in and snap-in elements being such that in locking or barring position the bolt (55) is lead in the boring (19) and the associated hollow (62).

19. Operating device according to one of the Claims 15 to 18, **characterized by** the circumference of the end of the bolt (55) in locking or barring position being enclosed by more than a half by the neighboring extension (60) and being pressed into the adjacent locking dent (18) of the handle neck (13).

20. Operating device according to one of the Claims 15 to 19, **characterized by** the bolt (55) in locking or barring position being stressable in its receiving guiding recesses (18, 19, 62) by shearing action parallel to its longitudinal axis (L).

## Revendications

1. Dispositif de maniement, en particulier poignée de fenêtre avec une partie principale de poignée (11) et une tête de poignée qui se convertit en un col de poignée (13) et qui possède un trou à recevoir à engagement positif une broche polygonale d'entraînement (25), ainsi qu'avec un corps de base (20) logeant la manche de poignée (13) et ayant des cames (24) pour être fixé sur une surface de montage, p. e. un cadre de fenêtre, et qui est muni des éléments de crantage (18, 44) pour fixer des positions de poignée préférées, **caractérisé en ce que** le corps de base (20) s'enclenchant axialement avec le col de poignée (13) est enfermé par ce dernier et raccordé ou raccordable à un corps de crantage (30) concourant directement avec des éléments de crantage à l'intérieur du col de poignée (13).

2. Dispositif de maniement selon la Revendication 1, **caractérisé en ce que** le corps de base (20) a un alésage centrique (26) logeant et guidant de manière coulissante une douille (32) traversée par la broche polygonale (25) et guidant celle-ci à l'intérieur du col de poignée (14).

3. Dispositif de maniement selon les Revendications 1 ou 2, **caractérisé en ce que** le corps de base (20) est logé respectivement guidé par un anneau de glissage extérieur (38) dans le col de poignée (12).

4. Dispositif de maniement selon une des Revendications 1 à 3, **caractérisé en ce que** le corps de base (20) présente d'un côté une bride (22) portant les cames (24) et de l'autre une surface annulaire (28) portant un anneau de glissement (38).

5. Dispositif de maniement selon une des Revendications 1 à 4, **caractérisée en ce que** le col de poignée (12) est dans son intérieur muni des cavités d'arrêt diamétralement opposées qui avec des indentations d'encliquetage (44) concourent à un arrêt de torsion (40) raccordé ou raccordable à la douille (32) et/ou le corps de crantage (30).

6. Dispositif de maniement selon la Revendication 5, **caractérisé en ce que** l'arrêt de torsion forme avec la douille (32) un élément de ressort (40) d'une seule pièce.

7. Dispositif de maniement au moins selon les Revendications 5 ou 6, **caractérisé en ce que** l'arrêt de torsion (40) présente au moins deux nervures (42) ou nervures à double (68) diamétralement opposées et avec des indentations d'encliquetage (4) à mettre en prise avec les éléments de crantage (18) à l'intérieur du col de poignée (12).

8. Dispositif de maniement au moins selon les Revendications 5 ou 6, **caractérisé en ce que** l'élément de ressort (40) présente des nervures (42) ou nervures à double (68) arquées portant des indentations d'encliquetage (44) et s'avançant radialement vers l'extérieur et/ou vers l'intérieur du col de poignée (14).

9. Dispositif de maniement selon les revendications 7 ou 8, **caractérisé en ce que** l'élément de ressort (40) présente deux paires de nervures (42) ou nervures à double (68) chacune diamétralement opposées l'une à l'autre.

10. Dispositif de maniement selon une des Revendications 1 à 9, **caractérisé en ce que** la broche polygonale (25) est enfermée par une douille de cheville(45) avec des pièces extensibles (48) collant au surfaces de la broche polygonale et qui est avec un part de manchon (46) logée de manière glissante dans la douille (32).

11. Dispositif de maniement selon une des Revendications 1 à 10, **caractérisé en ce que** le corps de base (20) est par des vis (35) menées diagonalement fixable sur la face d'un cadre, un profil y placé, une boîte d'engrenage, ou pareil.

12. Dispositif de maniement selon la revendication 2 et la Revendication 11, **caractérisé en ce que** les cames (24) sont alignées parallèlement à l'axe de l'alésage centrique (26) et munies des trous taraudés (34) diagonales pour recevoir les vis (35).

13. Dispositif de maniement selon la Revendication 12, **caractérisé en ce que** les cames (24) ont des bouts (66) réduits avec des chanfreins d'entrée (66).

14. Dispositif de maniement selon une des Revendications 1 à 13, **caractérisé en ce que** le col de poignée (12) a un creux (52) pour recevoir une unité de serrure ou de barre (50).

15. Dispositif de maniement au moins selon la Revendication 14, **caractérisé en ce que** le corps de base (20) présente à sa côté périphérique au moins un prolongement (60) avec un creux (62) à mettre en prise avec un boulon de blocage ou de barre (55) logé de manière glissante dans le col de poignée (12) où il passe un alésage (19).

16. Dispositif de maniement selon la Revendication 15, **caractérisé en ce que** deux prolongations (60 diamétralement opposées son présentes qui ont des creux (62) ouverts vers l'extérieur.

17. Dispositif de maniement selon une des Revendications 7 à 10 et les Revendications 15 ou 16, **caractérisé en ce que** l'arrêt de torsion (40) a entre les nervures de ressort (42, respectivement 68) des creux périphériques dans lesquels les prolongations (60) sont pris par ajustement pressé.

18. Dispositif de maniement selon une des Revendications 15 à 17, **caractérisé en ce que** la réalisation des éléments de guidage et d'encliquetage est telle que dans la position de blocage ou de barrage le boulon (55) est guidé dans la douille (19) et le creux associé (62).

19. Dispositif de maniement selon une des Revendications 15 à 18, **caractérisé en ce que** dans sa position de blocage ou de barrage plus que la moitié de la circonférence du bout du boulon (55) est entourée par la prolongation avoisinée et pressée dans la cavité d'arrêt (18) du col de poignée à côté.

20. Dispositif de maniement selon une des Revendications 15 à 19, **caractérisé en ce que** dans sa position de blocage ou de barrage le boulon (55) peut dans ses creux de guidage (18, 19, 62) qui le reçoivent être soumis aux efforts de cisaillement parallèlement à son axe longitudinale (L).
